# EUROPÄISCHE PATENTSCHRIFT

(11) **EP 2 478 799 B1**
(45) Veröffentlichungstag und Bekanntmachung des Hinweises auf die Patenterteilung: **19.03.2014**
(21) Anmeldenummer: 12151718.9
(22) Anmeldetag: 19.01.2012
(51) Int. Cl.: A47G 25/48

(54) **Wäschebügel, zum Beispiel für Büstenhalter**
Laundry hanger, e.g. for brassieres
Cintre pour linge, par exemple pour soutien-gorge

(30) Priorität: 20.01.2011 DE 202011000146 U
(43) Veröffentlichungstag der Anmeldung: 25.07.2012
(73) Patentinhaber: W. WILLPÜTZ KUNSTSTOFFVERARBEITUNGS GMBH, D-50996 Köln (DE)
(72) Erfinder: Willpütz, Michael, 50999 Köln (DE)
(74) Vertreter: Patentanwälte Freischem

(56) Entgegenhaltungen:
- DE-U1- 29 718 336
- DE-U1- 29 815 070
- GB-A- 2 206 041
- JP-U- 63 118 871
- US-A- 5 411 189
- US-A1- 2009 045 232

## Beschreibung

Die Erfindung betrifft einen Wäschebügel aus Kunststoff, mit zwei zu beiden Seiten eines Aufhängehakens sich erstreckenden Bügelteilen, wobei auf dem Rücken jedes Bügelteils eine federnde Zunge angeformt ist, die zwischen sich und dem Rücken des Bügelteils einen Klemmspalt bildet und deren freies Ende mit der gegenüberliegenden Oberfläche des Rückens des Bügelteils eine sich verengende Mündung bildet, in die der Träger eines Wäschestücks einführbar ist.

Derartige Wäschebügel sind beispielsweise bekannt aus der EP 0 945 094 B1. Hier ist die federnde Zunge über ein bogenartiges Verbindungsteil an dem Rücken des Bügelteils angeformt, das sich um einen Winkel von etwa 90° entlang einer Kreisbahn erstreckt. Die federnde Zunge verläuft bis in unmittelbare Nähe der Oberfläche des Rückens des Bügelteils und erstreckt sich hier mit einem kleinen Spalt über eine Strecke von ca. 1 cm parallel zur waagerecht verlaufenden Oberfläche des Rückens. Das Ende der Zunge steht von der Oberfläche des Rückens nach oben ab. Auf diese Weise bildet sich eine Mündung die sich in Einschieberichtung, das heißt vom freien Ende der Zunge zum Verbindungsteil hin verjüngt.

In dem Bereich, in dem der Spalt zwischen Oberfläche des Rückens und Zunge die geringste Breite hat, werden in der Regel Träger von Büstenhaltern, Bikini-Oberteilen oder anderen Oberbekleidungsstücken eingeklemmt.

Ein anderer derartiger Wäschebügel ist aus der Druckschrift GB 2 206 041 A bekannt. Hier ist die Zunge nur in einem geringen Maß elastisch. Sie weist ein T-förmiges Profil auf, so dass sie nur in engen Grenzen verbiegbar ist. An der Zunge oder an der Oberfläche des Rückens sind in den Spalt zwischen Zunge und Rücken hineinragende rippenartige Vorsprünge angebracht, die quer zur Erstreckung des Spaltes verlaufen. Diese Rippen sollen verhindern, dass die Träger von Büstenhaltern, Bikini-Oberteilen oder ähnlichen Oberbekleidungsstücken aus dem Spalt zwischen Zunge und Oberfläche des Rückens heraustreten.

Ähnliche Bügel sind ferner aus den Druckschriften DE 202 16 373 U1, DE 298 05 141 U1, US 2008/0 264 984 A1, US 6 000 588 A und US 5 411 189 A bekannt. Dabei zeigen die DE 202 16 373 U1 und die DE 298 05 141 U1 Wäschebügel der Anmelderin deren federnde Zunge eine gerade Unterseite aufweist, sodass ein gerader Spalt entsteht, ähnlich der oben genannten EP 0 945 094 B1 der Anmelderin. Auch bei der US 2008/0 264 984 A1 wird ein gerader Spalt im Bereich des Bügelrückens definiert. Auch seitlich des Bügelrückens bildet eine federnde Zunge einen Spalt, der sich allerdings vertikal erstreckt. Dieser Spalt ist aufgrund von Vorsprüngen wellenförmig ausgebildet. Die Vorsprünge, welche den welligen Spaltverlauf hervorrufen, können in den Spalt eingeschobene Textilien beschädigen. Außerdem werden die Textilien in dem Spalt dauerhaft verformt, sodass sie eine unschöne Wellenstruktur erhalten.

Auch der Spalt auf dem Rücken des Wäschebügels aus der US 5 411 189 A verläuft im Wesentlichen gerade und öffnet in einem vergrößerten, tieferliegenden Spaltraum. Im Bereich des vertikalen Spaltes sind wieder Vorsprünge vorgesehen, die einen welligen, möglichweise die Textilstruktur beschädigenden Spaltverlauf hervorrufen. Bei der US 6 000 588 A verlaufen schließlich sowohl die Spalte im Bereich des Bügelrückens als auch die vertikale Spalte wellig, sodass eine Gefahr der Verformung oder Beschädigung der eingeführten Textilstrukturen besteht.

Weitere Wäschebügel mit federnden Zungen gehen aus den Druckschriften US 2009/045232 A1, DE 207 18 336 U1, JP 63 118871 U und DE 298 15 070 U1 hervor.

Aufgabe der Erfindung ist es, einen derartigen Wäschebügel weiterzubilden, damit auf einfache Weise Bekleidungsstücke unterschiedlicher Größe an dem Bügel befestigt werden können.

Diese Aufgabe wird erfindungsgemäß dadurch gelöst, dass der Klemmspalt im Wesentlichen eine konstante Breite zwischen der Zunge und der gegenüberliegenden Oberfläche des Rückens aufweist und gestuft verläuft.

Durch die konstante Breite wird sichergestellt, dass der Träger des Wäschestücks beim Einschieben und Herausziehen nicht übermäßig gequetscht wird und nicht beschädigt werden kann. Die Abstufung des Spaltverlaufs führt dagegen dazu, dass zwei diskrete und unterschiedliche Klemmbereiche entstehen, wobei aufgrund der Stufe ein Verschieben eines Trägers vom ersten Klemmbereich in den zweiten Klemmbereich erschwert ist.

Mit anderen Worten hat der Klemmspalt zwischen der Zunge und dem Bügelrücken mindestens eine Abstufung. Anders als bei den Vorsprüngen aus dem Stand der Technik ist er aber im Bereich der Abstufungen nicht wesentlich enger, sondern weist eine im Wesentlichen konstante Breite auf. Bei einer praktischen Ausführungsform verläuft der Klemmspalt auf zwei unterschiedlichen Niveaus, zwischen denen sich eine Stufe befindet.

Insbesondere kann der Klemmspalt in der Praxis in seinem mittleren Bereich eine nach oben gerichtete Stufe aufweisen, wobei die Stufe von einem an die Mündung angrenzenden Spaltabschnitt nach oben in einen von der Mündung entfernten Spaltabschnitt übergeht. Ein gerader Spaltabschnitt hinter der Mündung geht folglich in einen kurzen, schrägen Stufenabschnitt über, wobei der Stufenabschnitt bei aufgehängtem Bügel im Wesentlichen nach oben verläuft. Dahinter schließt sich wieder ein im Wesentlichen grader zweiter Spaltabschnitt an.

In der Praxis kann die Zunge mit einem Ende am äußeren Ende des Bügelteils angeformt sein. Das freie Ende der Zunge verläuft schräg von der Oberfläche des Bügelrückens weg, so dass sich die in Einschieberichtung verengende Mündung ergibt. Die Mündung ist folglich zum Aufhängehaken des Bügels hin offen und die Einschieberichtung weist vom Aufhängehaken nach außen.

Der mündungsnahe Abschnitt des Klemmspalts liegt näher am Aufhängehaken als der mündungsferne Abschnitt. Der mündungsnahe Abschnitt des Klemmspalts ist für kleine Wäschestücke, beispielsweise für Büstenhalter der Größe A bis C vorgesehen. Der mündungsferne Abschnitt des Klemmspalts ist für große Kleidungsstücke, beispielsweise für Büstenhalter der Größe D und E vorgesehen.

Das feste Ende der Zunge kann in der Praxis über ein bogenartiges Verbindungsteil in den Rücken des Bügelteils übergehen. Eine derartige Verbindung zwischen Rücken des Bügelteils und Zunge ermöglicht ein elastisches Aufbiegen der Zunge. In das Innere des bogenartigen Verbindungsteils kann ein Haken hineinragen, der einen Träger eines Wäschestücks in dem Klemmspalt fixiert.

In der Praxis kann der federnden Zunge gegenüberliegend mindestens eine am Rücken des Bügelteils angeformte Widerlagerzunge angeordnet sein. Auch die Widerlagerzunge kann elastisch verschwenkbar ausgebildet sein. Die elastische Ausbildung der Zunge und der Widerlagerzunge gewährleisten, dass in dem Klemmspalt keine übermäßig hohen Kräfte auf den Träger des Wäschestücks wirken. Hierdurch werden dünne Träger zuverlässig gehalten und gleichzeitig Beschädigungen von dicken Trägern oder sogar ein Abbrechen der federnden Zunge am Verbindungsteil 8 vermieden.

Ferner kann in der Praxis in dem an die Mündung angrenzenden Spaltabschnitt eine erste Widerlagerzunge angeordnet sein und in dem von der Mündung entfernten Spaltabschnitt eine zweite Widerlagerzunge angeordnet sein. Für jeden Spaltabschnitt stehen folglich separate Widerlagerzungen zur Verfügung. Die zweite Widerlagerzunge kann über einen bogenförmigen Kunststoffabschnitt an den Rücken des Bügelteils angeformt sein, wobei der bogenförmige Kunststoffabschnitt die Stufe für den Klemmspalt bildet. Dies führt dazu, dass auf das flexible freie Ende der mündungsnahen Widerlagerzunge der starre angeformte Abschnitt der mündungsfernen Widerlagerzunge folgt, der einen erhöhten Widerstand gegen das Einschieben der Träger bildet. Das Einschieben eines Trägers erfolgt also zunächst durch die sich trichterartig verengende Mündung relativ leichtgängig und dann aufgrund der mit dem Einschieben zunehmenden Elastizität der ersten Widerlagerzunge leicht, bis der Träger auf den Kunststoffabschnitt stößt, mit dem die zweite Widerlagerzunge am Bügelrücken angeformt ist. Hier ist ein erhöhter Widerstand zu überwinden, wobei das Einschieben bis in das Ende des Klemmspalts wiederum zunehmend leichter ist. Auf diese Weise wird die Gefahr einer irrtümlich falschen Bedienung des Wäschebügels reduziert.

Der bogenförmige Kunststoffabschnitt, der die Stufe bildet, kann in der Praxis in geringem Abstand vom freien Ende der ersten Widerlagerzunge verlaufen. Hierdurch wird die Gefahr ausgeschlossen, dass der Träger unter die erste Widerlagerzunge geschoben wird. Im Bereich des zweiten Abschnitts des Klemmspalts liegt die zweite Widerlagerzunge. Deren freies Ende liegt vorzugsweise in geringem Abstand zu dem Haken innerhalb des bogenartigen Verbindungsteils der elastischen Zunge. Auch dies dient dazu, zu vermeiden, dass der Träger eines Wäschestücks ausversehen unter die zweite Widerlagerzunge gerät.

Zusätzlich können in der Praxis an der Unterseite des Bügelteils über einen Verbindungssteg zwei Fixierzungen angeformt sein, wobei der Verbindungssteg etwa den gleichen Abstand zur Mitte des Wäschebügels aufweist, wie die Stufe.

Jedes Bügelteil, auch Arm genannt, besteht aus einem I-förmigen Profil. Ein Obergurt und ein Untergurt sind durch einen mittleren Steg miteinander verbunden. Im Bereich des Obergurts ist am Ende jedes Bügelteils oder Bügelarms eine federnde Zunge angeordnet. Im Bereich des Untergurts im gleichen Abstand zur Bügelmitte, wie die federnde Zunge, ist eine Anordnung bestehend aus zwei Fixierzungen angeformt. Aus dem Untergurt erstreckt sich ein Verbindungssteg nach unten, der in zwei parallel zum Untergurt verlaufende Zungenabschnitte übergeht. Der Bindungssteg ist seitlich im Wesentlichen genauso weit von dem Aufhängerhaken des Bügels bzw. der Bügelmitte entfernt, wie die Stufe. Auf diese Weise können auch die zwei Fixierzungen zum einen zur Befestigung kleiner Kleidungsstücke (innenliegende Fixierzunge) und zum anderen zur Befestigung größerer Bekleidungsstücke verwendet werden.

Die Erfindung wird nachfolgend unter Bezugnahme auf die beigefügten Zeichnungen erläutert.
Figur 1 zeigt eine dreidimensionale Ansicht eines erfindungsgemäßen Wäschebügels.
Figur 2 zeigt eine Draufsicht auf den Wäschebügel aus Fig. 1.
Figur 3 zeigt eine vergrößerte Darstellung des Endes des linken Bügelteils des Bügels aus Figur 2.

Der in Figur 1 dargestellte Wäschebügel 1 ist der derart ausgebildet, dass er unterschiedliche Wäschestücke wie Büstenhalter, Unterröcke, Unterhosen, Unterhemden und Tops und dergleichen tragen kann.

Der Wäschebügel 1 wird aus Kunststoff im Spritzgussverfahren hergestellt. Er hat einen Aufhängehaken 2, der einstückig mit zwei Bügelteilen 3, 3' verbunden ist. Auf dem Rücken 4 jedes Bügelteils 3,3', das heißt, auf der obenliegenden Oberfläche des oberen Gurts des Profils der Bügelteile 3, 3' ist jeweils am äußeren Ende eines Bügelteils 3, 3' eine federnde Zunge 5 angeformt.

Wie in Figur 1 zu erkennen, weist jedes Bügelteil 3, 3' ein im Wesentlichen I-förmiges Profil mit Obergurt 14 und Untergurt 15 sowie Mittelsteg 16 (auch Flansch genannt) auf. Die nachfolgend beschriebenen Zungen 5 haben im Wesentlichen die Breite des Obergurts 14 bzw. Untergurts 15. Sie bilden folglich eine relativ große Fläche, auf der sich der Flächendruck beim Befestigen der Wäschestücke gleichmäßig verteilt. Auf diese Weise wird eine Beschädigung der Wäschestücke vermieden.

Wie insbesondere in Figur 2 zu erkennen, ist am Ende des Obergurts 14 ein Verbindungsteil 8 angeformt, das sich im Wesentlichen bogenförmig erstreckt. Das Verbindungsteil 8 geht in eine federnde Zunge 5 über. Dabei ist das Verbindungsteil 8 im Wesentlichen elastisch federnd ausgebildet. Die Zunge 5 weist einen Aussteifungssteg 17 auf, der der Zunge 5 die elastischen Eigenschaften nimmt. Unterhalb der federnden Zunge 5 sind zwei Widerlagerzungen 10, 11 angeordnet. Die außenliegende Widerlagerzunge 11 ist über einen bogenförmigen Kunststoffabschnitt 13 am Obergurt 14 des Bügelteils 3 angeformt. Der bogenförmige Kunststoffabschnitt 13 bildet eine Stufe in der der federnden Zunge 5 gegenüberliegenden Oberfläche des Bügelteils 3. Entsprechend ist die dem Klemmspalt 9 begrenzende Unterseite der federnden Zunge 5 gestuft. Im Bereich des bogenförmigen Kunststoffabschnitts 13 weist der Klemmspalt 9 zwischen der Zunge 5 und der gegenüberliegenden Wandung eine Stufe 12 auf, wobei der Klemmspalt 9 eine im Wesentlichen konstante Breite beibehält.

Das freie Ende 18 der federnden Zunge 5 ist nach oben gebogen. Die gegenüberliegende Oberfläche des Bügelteils 3 verläuft nach unten, so dass eine sich in Einschieberichtung, das heißt in Figur 3 von rechts nach links verengende Mündung 7 entsteht. Dies erleichtert das Einschieben eines Trägers des Wäschestücks. Der Träger eines Wäschestücks gleitet im Wesentlichen gleichförmig im Bereich des Klemmspalts 9 zwischen der elastischen Zunge 5 und der ersten Widerlagerzunge 10, bis er den Bereich der Stufe 12 des Klemmspalts 9 erreicht. Im Bereich der Stufe 12 stößt der Träger des Wäschestücks gegen den bogenförmigen Kunststoffabschnitt 13. Der Spalt zwischen dem bogenförmigen Kunststoffabschnitt 13 und der gegenüberliegenden Wandung der Zunge 5 weist bei der Stufe 12 im Wesentlichen gleiche Breite wie in den anderen Bereichen des Klemmspalts 9, ändert aber eine Richtung. Auf diese Weise bildet er einen Widerstand gegen das weitere Einschieben des Trägers des Wäschestücks, ohne zusätzliche Kräfte auf den Träger auszuüben und dadurch eine Beschädigung des Trägers zu riskieren.

Im Bereich der zweiten Widerlagerzunge 11 verläuft der Spalt 9 wieder gerade, bis er sich nahe des bogenförmigen Verbindungsteils 8 öffnet. Ein Haken 6, der in das Innere des bogenförmigen Verbindungsteils 8 hineinragt, vermeidet, dass der Träger aus dem Spalt 9 heraustritt und frei beweglich ist.

Das freie Ende der ersten Widerlagerzunge 10 reicht im Wesentlichen bis an den bogenförmigen Kunststoffabschnitt 13. Das freie Ende der zweiten Widerlagerzunge 11 reicht im Wesentlichen bis an den Haken 6. Auf diese Weise wird vermieden, dass der Träger unter die Widerlagerzungen 10, 11 tritt.

Am Ende jedes Bügelteils 3, 3' sind nach unten ragende Klemmen 19 angeordnet, die beispielsweise aus der EP 0 945 094 B1 bekannt sind.

Am Untergurt 15 ist ein Verbindungssteg 20 angeformt, von dem aus sich zwei Fixierzungen 21, 22 erstrecken. Die erste Fixierzunge 21 erstreckt sich zum Aufhängehaken 2 hin. Die zweite Fixierzunge 22 erstreckt sich im Wesentlichen nach unten von dem Aufhängehaken 2 weg. Der Verbindungssteg 20 weist im Wesentlichen den gleichen Abstand zur Mitte des Wäschebügels 1 auf, wie die Stufe 12 des Klemmspalts 9. Die innenliegende Fixierzunge 21 ist folglich dem im Bereich der ersten Widerlagerzunge 10 liegenden inneren Abschnitt des Klemmspalts 9 zugeordnet. Die außenliegende Fixierzunge 22 ist dem von der Stufe 12 aus gesehen außenliegenden Bereich des Klemmspalts 9 zugeordnet, der unten durch die außenliegende Widerlagerzunge 11 begrenzt wird.

Durch die gestufte Ausbildung des Klemmspalts 9 lässt der Wäschebügel 1 vorteilhaft zur Aufnahme von Kleidungsstücken unterschiedlicher Größen verwenden.

### Bezugszeichenliste

- 1: Wäschebügel
- 2: Aufhängehaken
- 3: Bügelteil
- 3': Bügelteil
- 4: Rücken
- 5: federnde Zunge
- 6: Haken
- 7: Mündung
- 8: Verbindungsteil
- 9: Klemmspalt
- 10: erste Widerlagerzunge
- 11: zweite Widerlagerzunge
- 12: Stufe
- 13: bogenförmiger Kunststoffabschnitt
- 14: Obergurt
- 15: Untergurt
- 16: Mittelsteg
- 17: Aussteifungssteg
- 18: freies Ende
- 19: Klemme
- 20: Verbindungssteg
- 21: Fixierzunge
- 22: Fixierzunge

## Patentansprüche

1. Wäschebügel (1) aus Kunststoff, mit zwei zu beiden Seiten eines Aufhängehakens (2) sich erstreckenden Bügelteilen (3,3'), wobei auf dem Rücken (4) jedes Bügelteils (3,3') eine federnde Zunge (5) angeformt ist, die zwischen sich und dem Rücken (4) des Bügelteils (3,3') einen Klemmspalt (9) bildet und deren freies Ende mit der gegenüberliegenden Oberfläche des Rückens (4) des Bügelteils (3,3') eine sich verengende Mündung (7) bildet, in die der Träger eines Wäschestücks einführbar ist,
**dadurch gekennzeichnet, dass**
der Klemmspalt (9) im Wesentlichen eine konstante Breite zwischen der Zunge (5) und der gegenüberliegenden Oberfläche des Rückens (4) des Bügelteils (3,3') aufweist und gestuft verläuft.

2. Wäschebügel (1) nach Anspruch 1, **dadurch gekennzeichnet, dass** der Klemmspalt (9) in seinem mittleren Bereich eine nach oben gerichtete Stufe aufweist, wobei die Stufe von einem an die Mündung (7) angrenzenden Spaltabschnitt nach oben in einen von der Mündung (7) entfernten Spaltabschnitt übergeht.

3. Wäschebügel (1) nach Anspruch 1 oder 2, **dadurch gekennzeichnet, dass** der federnden Zunge (5) gegenüberliegend mindestens eine am Rücken (4) des Bügelteils (3,3') angeformte Widerlagerzunge (10,11) angeordnet ist.

4. Wäschebügel (1) nach Anspruch 3, **dadurch gekennzeichnet, dass** in dem an die Mündung (7) angrenzenden Spaltabschnitt eine erste Widerlagerzunge (10) und dass in dem von der Mündung (7) entfernten Spaltabschnitt eine zweite Widerlagerzunge (11) angeordnet ist.

5. Wäschebügel (1) nach Anspruch 4, **dadurch gekennzeichnet, dass** die zweite Widerlagerzunge (11) über einen bogenförmigen Kunststoffabschnitt (13) an den Rücken (4) des Bügelteils (3,3') angeformt ist, wobei der bogenförmige Kunststoffabschnitt (13) die Stufe bildet.

6. Wäschebügel (1) nach Anspruch 5, **dadurch gekennzeichnet, dass** der bogenförmige Kunststoffabschnitt (13) in geringem Abstand vom freien Ende der ersten Widerlagerzunge (10) verläuft.

7. Wäschebügel (1) nach einem der vorangehenden Ansprüche, **dadurch gekennzeichnet, dass** das feste Ende der federnden Zunge (5) über ein bogenartiges Verbindungsteil (8) in den Rücken (4) des Bügelteils (3,3') übergeht und ein Haken (6) in das Innere des bogenartigen Verbindungsteils (8) hinein ragt.

8. Wäschebügel (1) nach einem der vorangehenden Ansprüche, **dadurch gekennzeichnet, dass** der Haken (6) in geringem Abstand vom freien Ende der zweiten Widerlagerzunge (11) verläuft.

9. Wäschebügel (1) nach einem der Ansprüche 2 bis 8, **dadurch gekennzeichnet, dass** an der Unterseite des Bügelteils (3,3') über einen Verbindungssteg (20) zwei Fixierzungen (21,22) angeformt sind, wobei der Verbindungssteg (20) etwa den gleichen Abstand zur Mitte des Wäschebügels (1) aufweist wie die Stufe (12).

## Claims

1. Laundry hanger (1) composed of plastic, with two hanger parts (3, 3') which extend on both sides of a suspension hook (2), wherein a resilient tongue (5) is formed on the rear (4) of each hanger part (3, 3') and forms a clamping gap (9) between it and the rear (4) of the hanger part (3, 3') and the free end of said resilient tongue (5) forms a narrowing aperture (7) with the opposing surfaces of the rear (4) of the hanger part (3, 3'), into which aperture (7) the carrier of an item of laundry can be introduced,
**characterised in that**
the clamping gap (9) has substantially a constant width between the tongue (5) and the opposing surface of the rear (4) of the hanger part (3, 3') and runs in a stepped manner.

2. Laundry hanger (1) according to Claim 1, **characterised in that** the clamping gap (9) has in its central region a step which is directed upwards, wherein the step forms a transition from a gap portion which adjoins the aperture (7) upwards into a gap portion which is remote from the aperture (7).

3. Laundry hanger (1) according to Claim 1 or 2, **characterised in that** the resilient tongue (5) is arranged opposite at least one support tongue (10, 11) formed on the rear (4) of the hanger part (3, 3').

4. Laundry hanger (1) according to Claim 3, **characterised in that** a first support tongue (10) is arranged in the gap portion which adjoins the aperture (7) and that a second support tongue (11) is arranged in the gap portion which is remote from the aperture (7).

5. Laundry hanger (1) according to Claim 4, **characterised in that** the second support tongue (11) is formed via an arcuate plastic portion (13) on the rear (4) of the hanger part (3, 3'), wherein the arcuate plastic portion (13) forms the step.

6. Laundry hanger (1) according to Claim 5, **characterised in that** the arcuate plastic portion (13) runs at a small distance to the free end of the first support tongue (10).

7. Laundry hanger (1) according to one of the preceding claims, **characterised in that** the fixed end of the resilient tongue (5) forms a transition via an arcuate connection part (8) to the rear (4) of the hanger part (3, 3') and a hook (6) projects inside the arcuate connection part (8).

8. Laundry hanger (1) according to one of the preceding claims, **characterised in that** the hook (6) runs at a small distance to the free end of the second support tongue (11).

9. Laundry hanger (1) according to one of Claims 2 to 8, **characterised in that** two fixing tongues (21, 22) are formed on the underside of the hanger part (3, 3') via a connecting web (20), wherein the connecting web (20) has approximately the same distance to the centre of the laundry hanger (1) as the step (12).

## Revendications

1. Cintre pour linge (1) en matière plastique, avec deux parties en étrier (3,3') s'étendant des deux côtés d'un crochet de suspension (2), de telle sorte que sur la face arrière (4) de chaque partie en étrier (3, 3') est formée une languette élastique (5) qui, entre elle-méme et la face arrière (4) de ladite partie en étrier (3,3'), forme une fente de pincement (9), et dont l'extrémité libre forme, avec la surface en vis-à-vis de la face arrière (4) de ladite partie en étrier (3,3'), une embouchure allant en rétrécissant (7), dans laquelle la bretelle d'une pièce de linge peut être insérée, **caractérisé en ce que** la fente de pincement (9) est d'une largeur sensiblement constante entre la languette (5) et la surface en vis-à-vis de la face arrière (4) de ladite partie en étrier (3, 3'), et s'étend de manière étagée.

2. Cintre pour linge (1) selon la revendication 1, **caractérisé en ce que** la fente de pincement (9) comporte un gradin vers le haut dans sa partie centrale, de sorte que le gradin passe d'un tronçon d'espace libre adjacent à la partie d'embouchure (7) vers le haut jusque dans un tronçon d'espace libre distant de la partie d'embouchure (7).

3. Cintre pour linge (1) selon la revendication 1 ou 2, **caractérisé en ce que** la languette élastique (5) est agencée en vis-à-vis d'au moins une languette de butée (10, 11) formée sur la face arrière (4) de la partie en étrier (3, 3').

4. Cintre pour linge (1) selon la revendication 3, **caractérisé en ce qu'**une première languette de butée (10) est agencée dans le tronçon d'espace libre adjacent à l'embouchure (7), et **en ce qu'**une seconde languette de butée (11) est agencée dans le tronçon d'espace libre distant de l'embouchure (7).

5. Cintre pour linge (1) selon la revendication 4, **caractérisé en ce que** la seconde languette de butée (11) est formée par un tronçon en matière plastique en forme d'arc (13) sur la face arrière (4) de la partie en étrier (3, 3'), de sorte que le tronçon en matière plastique en forme d'arc (13) forme le gradin.

6. Cintre pour linge (1) selon la revendication 5, **caractérisé en ce que** le tronçon en matière plastique en forme d'arc (13) s'étend à une courte distance de l'extrémité libre de la première languette de butée (10).

7. Cintre pour linge (1) selon l'une quelconque des revendications précédentes, **caractérisé en ce que** l'extrémité fixe de la languette élastique (5) passe par-dessus une pièce de connexion en forme d'arc (8) dans la face arrière (4) de la partie en étrier (3, 3'), et un crochet (6) fait saillie à l'intérieur de pièce de connexion en forme d'arc (8).

8. Cintre pour linge (1) selon l'une quelconque des revendications précédentes, **caractérisé en ce que** le crochet (6) s'étend à une courte distance de l'extrémité libre de la seconde languette de butée (11).

9. Cintre pour linge (1) selon l'une quelconque des revendications 2 à 8, **caractérisé en ce que** deux languettes de fixation (21, 22) sont formées sur la face inférieure de la partie en étrier (3,3') par l'intermédiaire d'une entretoise de connexion (20), de telle sorte que l'entretoise de connexion (20) est environ à la même distance du centre du cintre pour linge (1) que le gradin (12).
